# EUROPÄISCHE PATENTSCHRIFT

(11) **EP 3 670 814 B1**
(45) Veröffentlichungstag und Bekanntmachung des Hinweises auf die Patenterteilung: **05.05.2021**
(21) Anmeldenummer: 19196479.0
(22) Anmeldetag: 10.09.2019
(51) Int. Cl.: E06B 7/21, E06B 7/23, E06B 7/20

(54) **ABSENKBARE BODENDICHTUNG**
LOWERABLE FLOOR SEAL
JOINT DE SOL POUVANT ÊTRE ABAISSÉ

(30) Priorität: 18.12.2018 DE 102018132725
(43) Veröffentlichungstag der Anmeldung: 24.06.2020
(73) Patentinhaber: Athmer oHG, 59757 Arnsberg (DE)
(72) Erfinder: Ludwig, Maico, 59494 Soest (DE); Kröhnert, Frank, 59872 Meschede (DE)
(74) Vertreter: Rolf, Gudrun

(56) Entgegenhaltungen:
- DE-U1- 8 221 435
- DE-U1- 9 301 241

## Beschreibung

Die Erfindung betrifft eine absenkbare Bodendichtung aus einem nach unten offenen Dichtungsgehäuse mit einem darin beweglich gelagerten Dichtungsprofil und mit Seitenwänden und einem diese verbindenden Mittelstück, von dessen Außenseite sich über die Länge des Dichtungsgehäuses paarweise mit entgegengesetzten Hintergreifungen versehende Profilflügel nach außen erstrecken und aus einer Halteschiene mit einer flachen Kontaktseite für ein Türblatt und mit paarweise mit den Hintergreifungen der Profilflügel des Dichtungsgehäuses entgegengesetzten Hintergreifungselementen, wobei sich die Profilflügel und die Hintergreifungselemente im Montagezustand der absenkbaren Bodendichtung unter einer Tür gegenseitig hintergreifen.

Es sind justierbare Schwellenabdichtungen bekannt, DE 82 21 435 U1 oder DE 93 01 241 U1, deren Halteschiene mittels Schrauben unter einer Tür festgelegt werden kann, woraufhin das Dichtungsprofil von der Stirnseite her in die Halteschiene eingeschoben werden kann, wobei die Hintergreifungselemente der Halteschiene in die Hintergreifungen am Dichtungsgehäuse formschlüssig eingreifen, sodass zur Festlegung des Dichtungsgehäuses dieses nur noch stirnseitig arretiert werden muss.

Nachteilig an dieser justierbaren Schwellenabdichtung ist, dass sie bei einer einmal montierten Halteschiene keine Varianten bei der Positionierung des Dichtungsgehäuses zulässt, sodass hier keine Variationen für links oder rechts angeschlagene Türen möglich sind und es ggf. zu einem unerwünschten Dichtungsversatz kommt.

Aufgabe der Erfindung ist es, eine absenkbare Bodendichtung zur Verfügung zu stellen, die nach Montage einer Halteschiene trotzdem Varianten ihrer Anordnung unter einer Tür bietet.

Die Lösung dieser Aufgabe ergibt sich in Verbindung mit den Merkmalen des Oberbegriffes erfindungsgemäß aus den technischen Merkmalen des kennzeichnenden Teils des ersten Patentanspruches dadurch, dass an dem Mittelstück und/ oder der Halteschiene mindestens ein weiteres Paar von Profilflügeln oder Hintergreifungselementen so parallel zum ersten Paar angeformt ist, dass die in die gleiche Richtung gerichteten Hintergreifungen der Profilflügel und/ oder der Hintergreifungselemente beabstandet nebeneinander angeordnet sind und dass die Zwischenräume zwischen zwei benachbarten Profilflügeln oder Hintergreifungselementen gleicher Ausrichtung breiter sind als diese Profilflügel oder Hintergreifungselemente.

Hierdurch wird es in erfinderische Art und Weise möglich, das Dichtungsgehäuse quasi nicht nur in eine Spur zwischen zwei paarweise mit entgegengesetzten Hintergreifungen versehenden Profilflügeln einzuschieben, sondern quasi eine zweite oder auch dritte oder vierte Spur zu erzeugen, die es ermöglicht, das Dichtungsgehäuse auch parallel zur ersten Spur in die Halteschiene einzuschieben. Dies ermöglicht es weiterhin, die absenkbare Bodendichtung an links oder rechts angeschlagenen Türen zu verwenden, ohne dass es dabei zu einem Dichtungsversatz kommen kann.

Weitere Vorteile der Erfindung ergebenen sich mit und in Kombination aus den nachfolgenden Unteransprüchen.

Gemäß einer besonders bevorzugten Ausführungsform der Erfindung weist das Mittelstück zwei nach außen und zur Seite gerichtete Paare von Profilflügeln auf, wobei die Halteschiene im Querschnitt C-profilförmig ausgebildet ist, mit zueinander geformten, die Hintergreifungselemente bildenden Enden, wobei im Montagezustand die Enden die Hintergreifungen der Profilflügel hintergreifen.

Das Dichtungsgehäuse der absenkbaren Bodendichtung ist bevorzugt als Leichtmetallprofil ausgebildet, inklusive der an dem Mittelstück ausgeformten Profilflügel. Ein solches Dichtungsgehäuse lässt sich demnach in zwei verschiedenen Spuren parallelversetzt in eine unter einer Tür angeordneten Halteschiene einschieben.

Entsprechend einer weiteren vorteilhaften Ausgestaltung der Erfindung weisen die Enden der Halteschiene der Oberfläche des Mittelstückes des Dichtungsgehäuses zugewandte Flächen auf und das Mittelstück seinerseits diesen gegenüber und beabstandet vom Bereich der Hintergreifungen linienförmig vorspringende Gleithilfsprofile, die das Einschieben des Dichtungsgehäuses in die Halteschiene vereinfachen, da durch diese Konstruktion eine starke Reibung zwischen den Oberflächen des Mittelstückes des Dichtungsgehäuses und der diesen zugewandten Flächen der Halteschiene vermieden wird, sodass auch noch im Montagezustand die dem Mittelstück zugewandten Flächen auf den Gleithilfsprofilen des Dichtungsgehäuses auflagern.

Nachfolgend ist ein Ausführungsbeispiel der Erfindung anhand von Zeichnungen näher beschrieben. Es zeigen:
- Fig. 1: eine räumliche Darstellung einer absenkbaren Bodendichtung in vergrößerter Teilansicht,
- Fig. 2: eine vergrößerte Teilansicht der absenkbaren Bodendichtung gemäß Fig. 1 in einer ersten Position des Dichtungsgehäuses, und
- Fig. 3: eine vergrößerte Teilansicht der absenkbaren Bodendichtung gemäß Fig. 1 in einer zweiten Position des Dichtungsgehäuses unter einer Halteschiene.

Die absenkbare Bodendichtung 1 besteht aus einem nach unten offenen Dichtungsgehäuse 2 mit einem darin beweglich gelagerten Dichtungsprofil 3 und einem stirnseitig aus dem Dichtungsgehäuse 2 hervorragenden Auslöser 4. Das Dichtungsgehäuse 2 weist des weiteren Seitenwände 5 und ein diese verbindendes Mittelstück 6 auf, wobei an diesem zwei Paare von Profilflügeln 7 angeformt sind, von denen jeweils zwei Profilflügel nach außen gerichtet sind, sodass darunter Hintergreifungen erzeugt sind, in die eine im wesentlichen C-profilförmig ausgebildete Halteschiene mit ihren als Hintergreifungselementen 11 ausgebildeten Enden eingreifen können.

In eine unter einer Tür montierte Halteschiene lässt sich damit ein Dichtungsgehäuse in zwei verschiedenen Spuren einschieben und fixieren.

Die Enden der Halteschiene weisen der Oberfläche des Mittelstückes des Dichtungsgehäuses zugewandte Flächen auf, ebenso wie das Mittelstück den Oberflächen der Enden der Halteschiene zugewandte Funktionsflächen aufweist, die in Form von linienförmigen vorspringenden Gleithilfsprofilen 13 ausgebildet sind und gegenüber und beabstandet vom Bereich der Hintergreifungen vorgesehen sind, wobei im Montagezustand die dem Mittelstück 6 zugewandten Flächen auf den Gleithilfsprofilen 13 des Dichtungsgehäuses 2 aufliegen.

## Patentansprüche

1. Absenkbare Bodendichtung aus einem nach unten offenen Dichtungsgehäuse (2) mit einem darin beweglich gelagerten Dichtungsprofil (3) und mit Seitenwänden (5) und einem diese verbindenden Mittelstück (6), von dessen Außenseite sich über die Länge des Dichtungsgehäuses (2) paarweise mit entgegengesetzten Hintergreifungen (8) versehende Profilflügel (7) nach außen erstrecken und aus einer Halteschiene (9) mit einer flachen Kontaktseite (10) für ein Türblatt und mit paarweise mit zu den Hintergreifungen (8) der Profilflügel (7) des Dichtungsgehäuses (2) entgegengesetzten Hintergreifungselementen (11) wobei sich die Profilflügel (7) und die Hintergreifungselemente (11) im Montagezustand gegenseitig hintergreifen, **dadurch gekennzeichnet, dass** an dem Mittelstück und/ oder Halteschiene (9) mindestens ein weiteres Paar von Profilflügeln (7) oder von Hintergreifungselementen (11) so parallel zum ersten Paar angeformt ist, dass die in die gleiche Richtung gerichteten Hintergreifungen (8) der Profilflügel (7) und/ oder der Hintergreifungselemente (11) beabstandet nebeneinander angeordnet sind und dass die Zwischenräume zwischen zwei benachbarten Profilflügeln (7) oder Hintergreifungselementen (11) gleicher Ausrichtung breiter sind, als diese Profilflügel (7) oder Hintergreifungselemente (11).

2. Absenkbare Bodendichtung nach Anspruch 1, **dadurch gekennzeichnet, dass** das Mittelstück (6) zwei nach außen und zur Seite gerichtete Paare von Profilflügeln (7) aufweist und die Halteschiene (9) im Querschnitt C-profilförmig ausgebildet ist, mit zueinander geformten, die Hintergreifungselemente (11) bildenden Enden und dass im Montagezustand die Enden die Hintergreifungen (8) der Profilflügel (7) hintergreifen.

3. Absenkbare Bodendichtung nach einem der vorgenannten Ansprüche, **dadurch gekennzeichnet, dass** die Enden der Halteschiene (9) der Oberfläche des Mittelstückes (6) zugewandte Flächen (12) und das Mittelstück (6) diesen gegenüber und beabstandet vom Bereich der Hintergreifung (8) linienförmige, vorspringende Gleithilfsprofile (13) aufweist und dass im Montagezustand die dem Mittelstück (6) zugewandten Flächen (12) auf den Gleithilfsprofilen (13) des Dichtungsgehäuses (2) auflagern.

## Claims

1. Lowerable floor seal consisting of a downwardly open seal housing (2) having a sealing profile (3) mounted movably therein and having side walls (5) and, connecting the latter, a central piece (6) from the outer side of which, and over the length of the seal housing (2), there outwardly extend profiled blades (7) provided in pairs with opposed undercuts (8), and consisting of a holding rail (9) having a flat contact side (10) for a gore leaf and having rear-engagement elements (11) which are opposed in pairs to the undercuts (8) of the profiled blades (7) of the seal housing (2), wherein, in the mounted state, the profiled blades (7) and the rear-engagement elements (11) engage behind one another, **characterized in that** at least one further pair of profiled blades (7) or of rear-engagement elements (11) is integrally formed on the central piece and/or holding rail (9), parallel to the first pair, in such a way that the undercuts (8) of the profiled blades (7) and/or of the rear-engagement elements (11) that are directed in the same direction are arranged next to one another with a spacing, and **in that** the gaps between two adjacent profiled blades (7) or rear-engagement elements (11) of the same orientation are wider than these profiled blades (7) or rear-engagement elements (11).

2. Lowerable floor seal according to Claim 1, **characterized in that** the central piece (6) has two outwardly and laterally directed pairs of profiled blades (7), and the holding rail (9) is designed to have a C-profiled shape in cross section with ends forming the rear-engagement elements (11) that are shaped so as to be directed towards one another, and **in that**, in the mounted state, the ends engage behind the undercuts (8) of the profiled blades (7).

3. Lowerable floor seal according to either of the preceding claims, **characterized in that** the ends of the holding rail (9) have faces (12) facing towards the central piece (6), and the central piece (6) has linear, projecting auxiliary sliding profiles (13) opposite said faces and spaced apart from the region of the undercuts (8), and **in that**, in the mounted state, the faces (12) facing towards the central piece (6) are supported on the auxiliary sliding profiles (13) of the seal housing (2).

## Revendications

1. Joint de sol rétractable, composé d'un logement de joint (2) ouvert vers le bas doté d'un joint d'étanchéité profilé (3) monté mobile à l'intérieur de celui-ci, et de parois latérales (5) et d'une pièce centrale (6) les reliant à partir de la face extérieure de laquelle des ailettes profilées (7), munies par paires de contre-dépouilles (8) opposées, s'étendent vers l'extérieur sur la longueur du logement de joint (2), et d'un rail de maintien (9) doté d'une face de contact plate (10) pour un vantail de porte et d'éléments de contre-dépouille (11) opposés par paires aux contre-dépouilles (8) des ailettes profilées (7) du logement de joint (2), les ailettes profilées (7) et les éléments de contre-dépouille (11) se saisissant mutuellement par l'arrière à l'état monté, **caractérisé en ce que** sur la pièce centrale et/ou le rail de maintien (9), au moins une autre paire d'ailettes profilées (7) ou d'éléments de contre-dépouille (11) est rapportée en parallèle à la première paire de telle sorte que les contre-dépouilles (8), orientées dans le même sens, des ailettes profilées (7) et/ou des éléments de contre-dépouille (11) sont disposées côte à côte de manière espacée, et **en ce que** les intervalles entre deux ailettes profilées (7) ou éléments de contre-dépouille (11) adjacent(e)s de même orientation sont plus larges que ces ailettes profilées (7) ou éléments de contre-dépouille (11).

2. Joint de sol rétractable selon la revendication 1, **caractérisé en ce que** la pièce centrale (6) présente deux paires d'ailettes profilées (7) orientées vers l'extérieur et vers le côté, et le rail de maintien (9) est réalisé en section transversale sous la forme d'un profilé en C ayant des extrémités formées l'une vers l'autre et constituant les éléments de contre-dépouille (11), et **en ce qu'**à l'état monté, les extrémités saisissent par l'arrière les contre-dépouilles (8) des ailettes profilées (7).

3. Joint de sol rétractable selon l'une quelconque des revendications précédentes, **caractérisé en ce que** les extrémités du rail de maintien (9) présentent des surfaces (12) tournées vers la surface de la pièce centrale (6), et la pièce centrale (6) présente à l'opposé de celles-ci et à distance de la zone de la contre-dépouille (8) des profilés d'aide au coulissement (13) linéaires et en saillie, et **en ce qu'**à l'état monté, les surfaces (12) tournées vers la pièce centrale (6) reposent sur les profilés d'aide au coulissement (13) du logement de joint (2).
